# FASCICULE DE BREVET EUROPEEN

(11) **EP 3 109 941 B1**
(45) Date de publication et mention de la délivrance du brevet: **19.06.2019**
(21) Numéro de dépôt: 15305967.0
(22) Date de dépôt: 23.06.2015
(51) Int. Cl.: H01Q 15/08, H01Q 19/08, H01Q 19/19

(54) **ANTENNE MICRO ONDE À DOUBLE RÉFLECTEUR**
MIKROWELLEN-DOPPELREFLEKTORANTENNE
MICROWAVE ANTENNA WITH DUAL REFLECTOR

(43) Date de publication de la demande: 28.12.2016
(73) Titulaire: Alcatel- Lucent Shanghai Bell Co., Ltd, Shanghai 201206 (CN)
(72) Inventeur: TUAU, Denis, 44570 TRIGNAC (FR); LEBAYON, Armel, 44570 TRIGNAC (FR)
(74) Mandataire: Nokia EPO representatives

(56) Documents cités:
- FR-A1- 2 466 108
- FR-A1- 2 986 376
- US-A1- 2009 184 886

## Description

### DOMAINE

La présente invention se rapporte à une antenne à double réflecteur, notamment de type micro-onde, habituellement utilisée pour les réseaux de télécommunications mobiles.

### ARRIERE PLAN

De plus en plus, le spectre sera une ressource rare pour les liaisons de déploiement point à point, et de nombreuses fréquences sont saturées aujourd'hui dans les zones urbaines denses. Le gabarit de la classe 4 de la norme ETSI très strict permet de déployer plus de liaisons dans un spectre donné et d'augmenter la capacité de transport de données avec moins d'interférences.

Afin de réaliser des systèmes d'antenne compacts, on utilise des antennes à double réflecteur, notamment les antennes dites de type « Cassegrain ». Le double réflecteur comporte un réflecteur principal concave, le plus souvent une parabole ou une portion de parabole, et un sous-réflecteur convexe, de diamètre très inférieur, placé au voisinage du foyer de la parabole sur le même axe de révolution que le réflecteur principal. Une source d'alimentation est située le long de l'axe de symétrie de l'antenne, face au sous-réflecteur. Ces antennes sont dites « à réflecteur profond » (« deep dish » en anglais) avec une faible valeur du rapport F/D inférieur ou égal à 0,25, où F est la distance focale du réflecteur principal (distance entre le sommet du réflecteur et son foyer) et D est le diamètre du réflecteur principal.

Pour remplir les critères du gabarit de la classe 4 de la norme ETSI, une antenne nécessite un haut niveau de performances radioélectriques. La principale difficulté est d'obtenir un diagramme d'antenne ayant un niveau très faible des lobes secondaires, en particulier pour une antenne avec un rapport D/λ (D : diamètre du réflecteur principal et λ : longueur d'onde de la fréquence centrale de la bande de fréquence de travail de l'antenne) inférieur à 30. Dans ce domaine de fréquences, l'effet de masque du sous-réflecteur augmente les lobes secondaires.

Ces antennes présentent des pertes par débordement (« spillover » en anglais) qui sont élevées et diminuent le rapport avant/arrière (« front-to-back ratio » en anglais) de l'antenne. Ces pertes par débordement conduisent à une pollution de l'environnement par les ondes RF. Les pertes par débordement doivent donc être limitées à des niveaux très faible, tels qu'exigés par le gabarit de la classe 4 de la norme ETSI.

Le document FR-2 986 376 décrit une antenne à double réflecteur comportant un réflecteur secondaire, un corps diélectrique s'étendant entre ses deux extrémités, et un dispositif d'alimentation comprenant un guide d'onde. Le réflecteur secondaire comprend une extrémité adaptée pour le couplage à l'extrémité d'un guide d'onde par une portion du corps diélectrique de forme approximativement conique d'une conception classique pénétrant dans le guide d'onde.

### RESUME

Afin de réduire les premiers lobes latéraux du diagramme de rayonnement (effet de masque), une solution est de réduire au minimum l'obstruction du sous-réflecteur en utilisant un sous-réflecteur de petite taille. Mais cette solution est très difficile à réaliser car un sous-réflecteur de faible diamètre diminue les performances de débordement et le niveau de perte en retour (« return loss » en anglais) si la distance d qui le sépare du cornet de la source d'alimentation (« feed horn » en anglais) est trop courte.

Une solution habituelle pour supprimer l'effet de débordement est d'attacher, à la périphérie du réflecteur principal, une jupe (« shroud » en anglais) qui a la forme d'un cylindre, de diamètre voisin de celui du réflecteur principal et de hauteur suffisante, revêtu intérieurement d'une couche absorbant le rayonnement RF. Mais cette solution est chère et l'antenne obtenue est encombrante. Il est donc nécessaire de trouver une solution pour obtenir une valeur élevée du rapport avant/arrière avec une longueur acceptable de la jupe absorbante. Par exemple, la hauteur de la jupe absorbante doit être de préférence inférieure à la moitié du diamètre D du réflecteur principal.

Dans ce but, on propose une antenne à double réflecteur dont le diagramme de rayonnement est amélioré de manière à remplir les critères du gabarit de la classe 4 de la norme ETSI, sans présenter les inconvénients des solutions antérieures.

A cette fin, l'objet de la présente invention est une antenne à double réflecteur tel que décrit dans la revendication 1.

De préférence cet espace est rempli d'air. De préférence encore l'espace est rempli d'un autre gaz ou d'un matériau de constante diélectrique adaptée. L'air se trouve emprisonné entre l'extrémité de petit diamètre du sous-réflecteur et la source d'alimentation au moment de la mise en contact lors de l'assemblage de ces deux pièces.

Selon un aspect, les dimensions de la forme cylindrique de la portion interne de l'extrémité de petit diamètre du sous-réflecteur sont de l'ordre de λ/8 X λ/10, où λ est longueur d'onde de la fréquence centrale de la bande de fréquence de travail de l'antenne.

Selon un autre aspect, le logement à l'extrémité de la source d'alimentation a une forme sensiblement cylindrique. Dans ce cas, les dimensions du logement sont de l'ordre du quart d'onde λ/4.

La présente invention a comme avantage de réaliser des performances radioélectriques élevées lui permettant de remplir les critères du gabarit de la classe 4 de la norme ETSI, sans présenter un encombrement rédhibitoire.

L'invention s'applique aux antennes de type micro-onde, notamment aux antennes micro-ondes ayant un diamètre du réflecteur principal de 1 pied et 2 pieds.

### BREVE DESCRIPTION

D'autres caractéristiques et avantages apparaîtront à la lecture de la description qui suit d'un mode de réalisation, donné bien entendu à titre illustratif et non limitatif, et dans le dessin annexé sur lequel
- la figure 1 illustre schématiquement le trajet d'un rayonnement émis dans une antenne à double réflecteur,
- la figure 2 est un schéma simplifié du diagramme du rayonnement d'une antenne directive dans le plan horizontal en fonction de l'angle d'émission/réception,
- la figure 3 illustre une vue en coupe du sous-réflecteur couplé au guide d'onde,
- la figure 4 illustre une vue en coupe éclatée du sous-réflecteur couplé au guide d'onde,
- la figure 5 illustre une vue en coupe détaillée de la zone de couplage du sous-réflecteur et du guide d'onde,
- la figure 6 illustre le diagramme de rayonnement du sous-réflecteur de l'antenne montrant de faibles pertes par débordement,
- la figure 7 illustre le comportement du champ électrique E autour de la zone de couplage du sous-réflecteur et du guide d'onde,
- la figure 8 illustre le diagramme de rayonnement du réflecteur principal de l'antenne montrant des intensités faibles des lobes latéraux et un rapport avant/arrière élevé,
- la figure 9 illustre la perte en retour de la source d'alimentation.

### DESCRIPTION DETAILLEE

Sur la figure **1****,** on a représenté schématiquement une antenne présentant une symétrie de révolution autour d'un axe X-X'. L'antenne comprend un réflecteur principal **1** présentant une concavité, ayant par exemple la forme d'un paraboloïde de révolution autour de l'axe X-X' de façon à présenter une directivité marquée dans la direction de l'axe X-X'. Une source d'alimentation **2** de l'antenne est situé le long de l'axe X-X' au centre de la partie du réflecteur principal **1** présentant la concavité. La source d'alimentation **2** présente, comme l'ensemble de l'antenne, une symétrie de révolution autour de l'axe X-X'. La source d'alimentation **2** peut être un guide d'onde comme un tube creux métallique, par exemple en aluminium, ou un câble coaxial relié à un cornet d'alimentation. La source d'alimentation **2** comporte le long de l'axe X-X' une partie de guide d'onde **3** dont une première extrémité traverse le centre du réflecteur principal **1.** Une seconde extrémité **4** du guide d'onde **3** est située face à un sous-réflecteur **5.** Le sous-réflecteur **5,** sécant à l'axe X-X', a une forme de révolution autour de l'axe X-X'. Le sous-réflecteur **5** présente une convexité qui fait face à la concavité du réflecteur principal **1.** Le diamètre extérieur du sous-réflecteur **5** est supérieur au diamètre de l'extrémité **4** du guide d'onde **3** qui lui fait face.

En réception, le rayonnement est reçu par le réflecteur principal **1,** mais une partie de ce rayonnement est masqué par le sous-réflecteur **2** ce qui contribue à augmenter les lobes latéraux. La zone masquée par le sous-réflecteur **2** est limitée par les droites **6** et **6'** sur la figure **1****.** Le réflecteur principal **1** réfléchi le rayonnement qu'il reçoit en direction du sous-réflecteur **5.** Une partie du rayonnement réfléchi est alors masquée par la source d'alimentation **2.** La zone masquée par la source d'alimentation **2** est limitée par les droites **7** et **7'** sur la figure 1.

En émission, la source d'alimentation **2** de l'antenne émet un rayonnement incident en direction du sous-réflecteur **5** qui est réfléchi vers le réflecteur principal **1.** Une partie du rayonnement incident est renvoyé dans une direction divergente, provoquant des pertes par débordement.

La courbe **20** de la figure 2 illustre schématiquement le diagramme de rayonnement dans le plan horizontal du réflecteur principal d'une antenne directive. L'intensité I du rayonnement est donnée en ordonnée en fonction de l'angle d'émission/réception θ en degrés donné en abscisse. La zone centrale correspond au lobe principal **20** et les zones latérales correspondent aux lobes secondaires **21.** La différence d'intensité entre le lobe principal **20** et les lobes secondaire **21** défini le rapport avant/arrière **23** de l'antenne qui est ici élevé.

On considérera maintenant les figures 3, 4 et 5 qui illustrent un mode de réalisation d'une antenne à double réflecteur.

Dans un mode réception, le sous-réflecteur **30** réfléchit les ondes électromagnétiques provenant du réflecteur principal vers le guide d'onde **31.** Dans un mode émission, le sous-réflecteur **30** réfléchit les ondes électromagnétiques provenant du guide d'onde **31** vers le réflecteur principal. Le sous-réflecteur **30** comprend un corps diélectrique **32** s'étendant entre une première extrémité **33** et une seconde extrémité **34.** Du fait de la différence de dimension entre le diamètre du sous-réflecteur **30** et le diamètre du guide d'onde **31,** la surface extérieure du corps diélectrique **32** a une forme tronconique ayant deux extrémités, l'une de petit diamètre et l'autre de grand diamètre. L'extrémité **34** de petit diamètre est raccordée au guide d'onde **31.** Le petit diamètre est sensiblement égal au diamètre du guide d'onde **31,** et le grand diamètre est sensiblement égal au diamètre extérieur du sous réflecteur **30.** Un dépôt métallique réalisé sur la surface extérieure du corps diélectrique **32** constitue la surface réfléchissante du sous réflecteur **30.**

Afin de confiner les ondes électromagnétiques entre le guide d'onde **31** et le sous-réflecteur **30,** la seconde extrémité **34** du sous-réflecteur **30** est adaptée pour le couplage à l'extrémité du guide d'onde **31.** Le confinement des ondes électromagnétiques entre le guide d'onde **31** et la seconde extrémité **34** du sous-réflecteur **30** assure un meilleur couplage électromagnétique entre le sous-réflecteur **30** et le réflecteur principal. Le corps diélectrique **32** comporte une portion interne **35** pénétrant dans le guide d'onde **31** et une portion externe **36** extérieure au guide d'onde **31.**

La portion interne **35** de l'extrémité **34** du sous-réflecteur **30** a une forme sensiblement cylindrique dont la longueur **LE** et le diamètre **DE** extérieurs sont inférieurs à la profondeur **LI** et au diamètre **DI** intérieurs d'un logement **37** ménagé à l'extrémité du guide d'onde **31** dans lequel la portion interne **35** de l'extrémité **34** vient s'insérer. Les dimensions de ce cylindre sont d'environ λ/8 X λ/10, où λ est longueur d'onde de la fréquence centrale de la bande de fréquence de travail de l'antenne.

Ainsi un espace **38** est formé entre la portion interne **35** de l'extrémité **34** du sous-réflecteur **30** et les parois du logement **37.** Cet espace 38 emprisonne de l'air lors de l'assemblage du guide d'onde **31** avec l'extrémité **34.** La forme de cet espace **38** est proche d'un cylindre avec des dimensions autour du quart d'onde λ/4. De préférence et par commodité, l'espace **38** contient de l'air mais il pourrait contenir un autre gaz ou une autre matière de constante diélectrique adaptée. La présence de ce volume d'air augmente les performances en termes de largeur de bande en raison d'une constante diélectrique inférieure par rapport au matériau diélectrique constituant le corps diélectrique **32** du sous-réflecteur **30.**

Généralement le matériau utilisé pour le corps diélectrique **32** est un matériau de type polystyrène ayant une valeur de constante diélectrique autour de 2,55. La distance **d** séparant l'extrémité **34** du sous-réflecteur **30** de l'extrémité du guide d'onde **31** peut être légèrement réduite tout en conservant le même niveau de perte en retour. Ainsi le diagramme de rayonnement est amélioré avec une intensité moindre des lobes latéraux. Un autre avantage de ce volume d'air **38** est de faciliter le processus de collage du sous-réflecteur **30** sur les parois diélectrique du logement **37** en évitant des bulles dans la colle.

Sur le diagramme de rayonnement du sous-réflecteur dans le plan horizontal, illustré sur la figure 6, le gain ou directivité D en dB est donnée en ordonnée en fonction de l'angle de réflexion α en degrés donné en abscisse. L'angle de réflexion α est l'angle entre l'axe de la parabole du réflecteur principal et la droite joignant un point sur cette parabole au point focale de la parabole. Le diagramme de rayonnement d'une antenne à réflecteur profond (rapport F/D de l'ordre de 0,17) montre un bon niveau de performances radioélectriques en termes de perte par débordement. Les pertes par débordement **60** au-delà de +/-115°, c'est-à-dire en dehors du réflecteur principal, sont peu élevées. Dans la partie centrale **61** du diagramme de rayonnement, l'intensité est volontairement réduite d'une dizaine de dB pour réduire au maximum l'effet de masque de la source d'alimentation. Une faible intensité de champ rayonnée au centre de la parabole réduit les réflexions au niveau de la source d'alimentation..

La figure 7 illustre la représentation de la carte du champ E autour de la jonction entre le sous-réflecteur **70** et le guide d'onde **71.** Il s'agit de la représentation de l'amplitude maximale du champ électrique E à un instant donné. Une zone de plus fort champ **72** se trouve autour de l'extrémité du sous-réflecteur **70** et une zone de champ plus faible **73** se trouve le long du guide d'onde **71** du côté opposé au sous-réflecteur **70,** ce qui montre un faible champ rayonné vers le centre de la parabole du réflecteur principal.

La figure 8 illustre la mesure du gain de l'antenne normalisée par rapport au maximum du gain. On a représenté le diagramme de rayonnement du réflecteur principal dans le plan horizontal d'une antenne d'un pied de diamètre en fonction de l'angle d'émission/réception θ, respectivement à une fréquence de 21,2 GHz, 23,6 GHz et 22,4 GHz (courbes **80, 81** et **82**). Le gain G en dB est donné en ordonnée, et en abscisse l'angle d'émission/réception θ en degrés. Les courbes **80, 81** et **82** montrent des valeurs rayonnées avec de faibles lobes secondaires, en-dessous du gabarit classe 3 ETSI (courbe **83**) et du gabarit classe 4 ETSI (courbe **84**).

Comme illustré sur la figure 9, les performances de perte en retour sont très améliorées avec une perte en retour moindre à -30dB. Le paramètre S en dB est donné en ordonnée, et en abscisse la fréquence F en GHz.

Bien entendu, la présente invention n'est pas limitée aux modes de réalisation décrits, mais elle est susceptible de nombreuses variantes accessibles à l'homme de l'art sans que l'on s'écarte de l'esprit de l'invention. En particulier, on pourra modifier la forme et les dimensions du logement, ainsi que la nature et la quantité de la matière remplissant l'espace.

## Revendications

1. Antenne à double réflecteur comportant un réflecteur principal (1) traversé par une source d'alimentation (2) comportant une partie de guide d'onde (3, 31) et un sous-réflecteur (5, 30), le sous-réflecteur (5, 30) comprenant un corps diélectrique (32) s'étendant entre une première extrémité (34) de petit diamètre et une seconde extrémité (33) de plus grand diamètre, l'extrémité (34) de petit diamètre étant raccordée à l'extrémité (4) de la source d'alimentation (2, 3, 31), **caractérisé en ce que**
- l'extrémité (4) du guide d'onde (3, 31) raccordée au sous-réflecteur (5, 30) comprend un logement (37) ayant une profondeur LI et un diamètre DI intérieurs,
- l'extrémité (34) de petit diamètre du sous-réflecteur (5, 30) comprend une portion interne (35) ayant une forme sensiblement cylindrique, apte à s'insérer dans le logement (37), ayant une longueur LE et un diamètre DE extérieurs,
- la longueur LE et le diamètre DE extérieurs de la portion interne (35) de l'extrémité (34) de petit diamètre du sous-réflecteur (5, 30) sont respectivement inférieurs à la profondeur LI et au diamètre DI intérieurs du logement (37), de manière à ménager un espace (38) entre la portion interne (35) de l'extrémité (34) de petit diamètre du sous-réflecteur (5, 30) et la paroi du logement (37) dans le guide d'onde (3, 31).

2. Antenne selon la revendication 1, dans laquelle l'espace (38) est rempli d'air ayant une constante diélectrique inférieure par rapport au matériau diélectrique constituant le corps diélectrique (32) du sous-réflecteur (5, 30).

3. Antenne selon la revendication 1, dans laquelle l'espace (38) est rempli d'air, d'un autre gaz ou d'un matériau de constante diélectrique adaptée.

4. Antenne selon l'une des revendications 1 à 3, dans laquelle les dimensions de la forme cylindrique de la portion interne (35) de l'extrémité (34) de petit diamètre du sous-réflecteur (5, 30) sont de λ/8 X λ/10, où λ est longueur d'onde de la fréquence centrale de la bande de fréquence de travail de l'antenne.

5. Antenne selon l'une des revendications précédentes, dans laquelle le logement (37) a une forme sensiblement cylindrique.

6. Antenne selon la revendication 5, dans laquelle les dimensions du logement (37) sont du quart d'onde λ/4, où λ est longueur d'onde de la fréquence centrale de la bande de fréquence de travail de l'antenne.

## Patentansprüche

1. Doppelreflektorantenne mit einem Hauptreflektor (1), der von einer Versorgungsquelle (2) mit einem Wellenleiterteil (3, 31) durchquert wird, und einem Nebenreflektor (5, 30), wobei der Nebenreflektor (5, 30) einen dielektrischen Körper (32) umfasst, der sich zwischen einem ersten Ende (34) mit kleinem Durchmesser und einem zweiten Ende (33) mit größerem Durchmesser erstreckt, wobei das Ende (34) mit kleinem Durchmesser an das Ende (4) der Versorgungsquelle (2, 3, 31) angeschlossen ist, **dadurch gekennzeichnet, dass**
- das Ende (4) des Wellenleiters (3, 31), das an den Nebenreflektor (5, 30) angeschlossen ist, eine Aufnahme (37) umfasst, die eine Innentiefe LI und einen Innendurchmesser DI hat,
- das Ende (34) mit kleinem Durchmesser des Nebenreflektors (5, 30) einen Innenabschnitt (35) umfasst, der eine im Wesentlichen zylindrische Form hat, geeignet ist, in die Aufnahme (37) eingeführt zu werden, und eine Außenlänge LE und einen Außendurchmesser DE hat,
- die Außenlänge LE und der Außendurchmesser DE des Innenabschnitts (35) des Endes (34) mit kleinem Durchmesser des Nebenreflektors (5, 30) jeweils kleiner als die Innentiefe LI und der Innendurchmesser DI der Aufnahme (37) sind, so dass ein Raum (38) zwischen dem Innenabschnitt (35) des Endes (34) mit kleinem Durchmesser des Nebenreflektors (5, 30) und der Wand der Aufnahme (37) im Wellenleiter (3, 31) ausgebildet wird.

2. Antenne nach Anspruch 1, bei welcher der Raum (38) mit Luft gefüllt ist, die eine geringere Dielektrizitätskonstante als das dielektrische Material hat, aus dem der dielektrische Körper (32) des Nebenreflektors (5, 30) besteht.

3. Antenne nach Anspruch 1, bei welcher der Raum (38) mit Luft, einem anderen Gas oder einem Material mit geeigneter Dielektrizitätskonstante gefüllt ist.

4. Antenne nach einem der Ansprüche 1 bis 3, bei welcher die Abmessungen der zylindrischen Form des Innenabschnitts (35) des Endes (34) mit kleinem Durchmesser des Nebenreflektors (5, 30) λ/8 X λ/10 sind, wobei λ die Wellenlänge der Mittenfrequenz des Arbeitsfrequenzbandes der Antenne ist.

5. Antenne nach einem der vorhergehenden Ansprüche, bei welcher die Aufnahme (37) eine im Wesentlichen zylindrische Form hat.

6. Antenne nach Anspruch 5, bei welcher die Abmessungen der Aufnahme (37) eine Viertelwelle λ/4 entsprechen, wobei λ die Wellenlänge der Mittenfrequenz des Arbeitsfrequenzbandes der Antenne ist.

## Claims

1. Dual-reflector antenna including a main reflector (1) traversed by a power source (2) including a waveguide portion (3, 31) and a sub-reflector (5, 30), the sub-reflector (5, 30) comprising a dielectric body (32) extending between a first end (34) of small diameter and a second end (33) of larger diameter, the end (34) of small diameter being connected to the end (4) of the power source (2, 3, 31), **characterized in that**:
- the end (4) of the waveguide (3, 31) that is connected to the sub-reflector (5, 30) comprises a housing (37) having an inside depth LI and an inside diameter DI;
- the end (34) of small diameter of the sub-reflector (5, 30) comprises an internal portion (35) that is substantially cylindrical in shape, capable of being inserted into the housing (37), having an outside length LE and an outside diameter DE;
- the outside length LE and the outside diameter DE of the internal portion (35) of the end (34) of small diameter of the sub-reflector (5, 30) are respectively smaller than the inside depth LI and than the inside diameter DI of the housing (37), so as to form a space (38) between the internal portion (35) of the end (34) of small diameter of the sub-reflector (5, 30) and the wall of the housing (37) in the waveguide (3, 31).

2. Antenna according to Claim 1, wherein the space (38) is filled with air having a dielectric constant that is lower than that of the dielectric material forming the dielectric body (32) of the sub-reflector (5, 30) .

3. Antenna according to Claim 1, wherein the space (38) is filled with air, with another gas or with a material of suitable dielectric constant.

4. Antenna according to one of Claims 1 to 3, wherein the dimensions of the cylindrical shape of the internal portion (35) of the end (34) of small diameter of the sub-reflector (5, 30) are λ/8 X λ/10, where λ is the wavelength of the centre frequency of the operating frequency band of the antenna.

5. Antenna according to one of the preceding claims, wherein the housing (37) is substantially cylindrical in shape.

6. Antenna according to Claim 5, wherein the dimensions of the housing (37) are a quarter wavelength λ/4, where λ is the wavelength of the centre frequency of the operating frequency band of the antenna.
